# FASCICULE DE BREVET EUROPEEN

(11) **EP 0 031 617 B1**
(45) Date de publication et mention de la délivrance du brevet: **19.06.1985**
(21) Numéro de dépôt: 80201201.3
(22) Date de dépôt: 13.12.1980
(51) Int. Cl.: F01B 11/00, F01B 11/04, F01L 25/06, F04B 31/00

(54) **Machine volumétrique motrice et réceptrice à mouvement alternatif**
Hin- und hergehende Verdrängermaschine
Reciprocating positive displacement machine

(30) Priorité: 27.12.1979 BE 198776
(43) Date de publication de la demande: 08.07.1981
(73) Titulaire: Vokaer, Didier, B-1180 Bruxelles (BE)
(72) Inventeur: Vokaer, Didier, B-1180 Bruxelles (BE)
(74) Mandataire: Pirson, Jean

## Description

La présente invention est relative à une machine volumétrique, motrice et réceptrice, à mob- vement alternatif constituée essenteillement d'un cylindre et d'un piston libre à double effet monté dans ce dernier.

On connaît des machines volumétriques dont les parties motrices, dictinctes des parties réceptrices, sont réunies à ces dernières par des moyens de transmission.

Ces machines connues, qui sont de construction complexe, présentent divers inconvénients; à savoir: difficulté d'assurer une bonne étanchéité au niveau des moyens de transmission, nécessité de régler et d'aligner parfaitement lesdites parties de machine l'une par rapport à l'autre, pertes mécaniques dues auxdits moyens de transmission, usure engendrée dans les parties de machine par ces derniers, nécessité d'une surveillance régulière de l'état des bourrages d'étanchéité, nécessité de remplacer fréquemment ces bourrages d'où arrêts des machines, nécessité de surveiller le réglage et l'alignement des parties de machine l'une par rapport à l'autre, etc....

Pour remédier à ces inconvénients, on a déjà pensé à réaliser des machines volumétriques, motrice et réceptrice, à pistons libres qui permettent d'éviter les moyens de transmission précités. De telles machines sont connues notamment suivant le brevet français 2.420.675 qui décrit une installation pneumatique mettant en oeuvre, pour recomprimer un fluide en fin de réseau de distribution, un piston libre se déplaçant alternativement dans un cylindre sous l'action d'un fluide comprimé distribué alternativement, d'une part, dans deux chambres de poussée situées de part et d'autre du piston libre et, d'autre part, dans deux chambres de recompression coaxiales aux chambres de poussée et également situées de part et d'autre du piston libre, les chambres de pression et de recompression situées d'un même côté du piston libre communiquant entre elles et les mouvements de ce piston, provoqués par l'introduction du fluide comprimé alternativement dans les chambres de poussée, recom- primant le fluide introduit dans la chambre de recompression correspondante.

On connaît aussi, suivant le brevet américain N° 4.029.440, un multiplicateur de pression comprenant un cylindre et un piston libre agencé dans ce dernier pour délimiter quatre chambres situées deux à deux de part et d'autre du piston, les deux chambres situées d'un même côté du piston étant séparées et pouvant être alimentées chacune par un fluide provement de sources différentes.

On connaît encore des dispositifs complexes, tels que celui décrit dans le brevet britannique N° 796.226 qui a pour objet un moteur à combustion interne à piston libres comprenant un cylindre unique présentant dans sa partie centrale une chambre de combustion de part et d'autre de laquelle sont montés deux pistons libres, ces derniers et le cylindre étant agencés pour délimiter à chacune des extrémités des pistons, opposées aux extrémités de ceux-ci tournées vers la chambre de combustion, deux chambres séparées l'une de l'autre.

On constate que toutes ces machines volumétriques susdites à un ou plusieurs pistons libres sont conçues uniquement en vue d'une seule fonction, celle d'augmenter la pression d'un fluide récepteur sous l'action d'un fluide moteur.

L'invention a pour but de procurer une machine volumétrique, constituée d'un seul cylindre et d'un seul piston libre à fonctions multiples constituant une unité qui peut être utilisée, avec comme agent moteur un fluide sous pression, notamment comme groupe autonome pour la production de froid par le cycle de Rankine, comme compresseur à plusieurs étages, etc...., cette machine présentant l'avantage, pour un encombrement réduit lui assurant une puissance spécifique élevée, de constituer une unité particulièrement robuste, d'un faible coût grâce au nombre excessivement réduit des pièces très simples qui la constitue, dont l'étanchéité peut aisément être réalisée et dont l'entretien est pratiquement nul quelles que soient les conditions dans lesquelles la machine travaille.

A cet effet, suivant l'invention, le cylindre et le piston libre de la machine sont agencés pour délimiter à chacune des extrémités du cylindre, au moins trois chambres dont au moins une d'entre elles est séparée des autres, des moyens étant prévus pour l'aspiration et le refoulement alternatifs d'au moins un fluide récepteur dans quatre des chambres situées de part et d'autre du piston, ainsi que des moyens de distribution pour l'admission et l'échappement alternatifs d'un fluide moteur dans les deux autrés chambres situées de part et d'autre du piston, le fluide moteur étant distinct du fluide récepteur.

Suivant une forme de réalisation avantageuse de l'invention, le cylindre est constitué par un élément tubulaire obturé à chacune de ses extrémités par une culasse, une pièce, coaxiale à l'élément tubulaire, étant fixée à chacune des culasses de manière à s'étendre à l'intérieur de l'élément tubulaire, le piston présentant, à chacune de ses extrémités, un évidement, coaxial à l'elément tubulaire et de section correspondante à celle de la pièce avec laquelle il est destiné à coopérer pour former une des chambres, deux autres chambres étant chacune délimitée par une des extrémités du piston, l'élément tubulaire, la culasse et la pièce correspondant à cette extrémité de piston, la pièce présentant un évidement coaxial à l'élément tubulaire, tandis que le piston présente, dans son évidement correspondant à la pièce, une saillie coaxiale à l'élément tubulaire et de section correspondante à celle de l'évidement réalisé dans la pièce, ce dernier évidement et cette saillie délimitant une troisième chambre à l'extrémité considerée du cylindre.

Suivant un mode de réalisation particulièrement avantageux de l'invention, la machine comprend, associés au piston, des moyens, tels que générateur d'électricité linéaire alternatif, agencés pour transformer en énergie électrique l'énergie communiquée au piston par la fluide moteur.

D'autres détails et particularités de l'invention ressortiront de la description des dessins annexés au présent mémoire et qui représentent, à titre d'exemples non limitatifs, des formes de réalisation particulières de la machine suivant l'invention.
La figure I est une vue schématique, en élévation et partiellement en coupe, montrant la machine suivant l'invention, les moyens d'admission et d'échappement du fluide moteur ainsi que l'aspiration et le refoulement du ou des fluides récepteurs dans les diverses chambres n'étant pas représentés.
La figure 2 est une vue analogue à la figure 1 et montre une variante de la machine représentée à ladite figure 1.
La figure 3 est une vue schématique, en élévation et partiellement en coupe, montrant la machine représentée à la figure 1 et équipée des moyens de distribution de fluide moteur dans deux des chambres de la machine et des moyens d'aspiration et de refoulement des fluides récepteurs dans les quatre autres chambres de la machine.

Dans les différentes figures, les mêmes notations de référence désignent des éléments identiques ou analogues.

La machine suivant l'invention, montrée aux dessins, comprend un cylindre I et un piston libre à double effet 2 monté dans ce dernier. Le piston et le cylindre sont agencés pour délimiter, à chacune des exrémités du cylindre, trois chambres 3-3', 4-4' et 17-17' séparées les unes des autres, des moyens, non représentés, étant prévus, d'une part, pour l'aspiration et le refoulement alternatifs d'un ou plusieurs fluides récepteurs dans les chambres 4, 4, 17 et 17' et, d'autre part, pour l'admission et l'échappement alternatifs d'un fluide moteur, distinct du ou des fluides récepteurs, dans les chambres 3 et 3'.

Le cylindre 1 et le piston 2, considéré en position médiane, sont symétriques par rapport à un plan perpendiculaire, de trace 7, à l'axe 8 du cylindre et situé à distances égales des extrémités dudit cylindre, les chambres précitées étant coaxiales à ce dernier. Le cylindre 1 est constitué par un élément tubulaire 9 obturé à chacune de ses extrémités, par une culasse 10-10'. Dans la machine montrée à la figure 1, une pièce 11-11', coaxiale à l'élement tubulaire 9, est fixée à chacune des culasses, le piston 2 présentant, à chacune de ses extrémités, un évidement 12-12', coaxial à l'élément 9 et de section correspondante à celle de la pièce 11-11' avec laquelle il est destiné à coopérer pour former une des chambres 4-4', les chambres 3 et 3' étant chacune déiimi- tée par une des extrémités du piston 2, l'élément tubulaire 9, la culasse 10-10' et la pièce 11-11' correspondant à cette extrémité de piston. Les pièces 11-11' présentent chacune un évidement 15-15' coaxial à l'élément 9 tandis que le piston présente, dans chacun des évidements 12-12', une saillie 16-16' coaxiale à l'élément 9 et de section correspondante à celle de l'évidement 15-15', ce dernier et la saillie 16-16' correspondante.délimitant la troisième chambre 17-17' à chaque extrémité du cylindre.

Dans la machine représentée à la figure 2, chacune des culasses 10-10' est profilée de manière à présenter un évidement 13-13' coaxial à l'élément 9, le piston 2 présentant, à chacune de ses extrémités, une saillie 1414' coaxiale à l'élement 9 et de section correspondante à celle de l'évidement de la culasse avec lequel elle est destinée à coopérer pour former une des chambres 4-4', les chambres 3 et 3' étant chacune délimitée par une des culasses 10-10', par l'élément tubulaire 9 ainsi que par le piston et la saillie 14-14' correspondant à cette culasse. Chacun des évidements 13-13' réalisé dans la culasse 10-10' présente une saillie 18-18' coaxiale à l'élément tubulaire 9, tandis que la saillie 14-14' du piston correspondante présente un évidement coaxial 19-19' à l'elément tubulaire 9 et de section correspondante à celle de la saillie 18-18' réalisée dans l'évidement précité, cette saillie 18-18' et l'évidement 19-19' délimitant la troisième chambre 17-17' à l'extrémité considérée du piston 2.

Les chambres 4 et 17, et 4' et 17' des machines illustrées aux dessins ne communiquent pas entre elles, les chambres 4 et 4' peuvent constituer un compresseur à. double effet, tandis que les chambres 17 et 17' peuvent constituer une pompe à double effet.

Il est bien entendu que, suivant l'invention, les chambres 4 et 17, et 4' et 17' peuvent communiquer entre elles pour constituer notamment un compresseur à plusieurs étages.

Comme illustré à la figure 3, la distribution de fluide moteur dans les chambres 3 et 3' et l'échappement dudit fluide peut être réalisé de manière très simple. Ces distribution et échappement mettent en oeuvre deux orifices d'admission 25 et deux orifices d'échappement 29 agencés dans l'élément tubulaire 9 de telle sorte que les orifices d'échappement 29, prévus au voisinage des extrémités de l'élément 9, et les orifices d'admission 25, ménagés entre les orifices 29, soient situés, deux à deux, à distances sensiblement égales desdites extrémités. Des tubulures 36 relient les orifices 25 à une source de fluide moteur sous pression tandis que les tubulures 37 relient les orifices 29 à la basse pression, des soupapes tarées 38 étant prévues dans ces tubulures 37 pour autoriser le passage du fluide moteur détendu des chambres 3 et 3' vers la basse pression et pour interdire ce passage lorsque la pression régnant dans les chambres 3 et 3' est supérieure à une basse pression déterminée. Deux rainures périphériques 39 sont ménagées dans le piston 2, ainsi que des canalisations 40 mettant chacune des rainures 39 en communication avec la chambre 3 ou 3' correspondante pour distribuer le fluide sous pression dans ces chambres. Les rainures 39 sont agencées de manière à venir alternativement en regard des orifices d'admission 25 avant la fin de course correspondante du piston 2 et lorsque la lumière 29 d'échappement correspondante est fermée par le piston. Il n'est toutefois pas indispensable que cette lumière 29 soit fermée par le piston, car l'échappement se ferme, grâce à la soupape 38, dès qu'il y a élévation de pression dans la chambre 3 ou 3'. L'aspiration et le refoulement d'un fluide récepteur dans les chambres 4 et 4', qui constituent un compresseur, sont réalisés grâce à des conduits 35 présentés par les pièces 11 et 11' et par des soupapes classiques, non représentées, à pression différentielle. Des moyens non spécifiés sont prévus pour l'aspiration et le refoulement d'un second fluide récepteur dans les chambres 17 et 17'.

La détente motrice assurant le fonctionnement de la machine suivant l'invention peut bien entendu s'inscrire dans tout processus en cycle ouvert ou fermé, sans ou avec combustion, cette dernière pouvant être interne ou externe aux chambres, avec allumage commandé ou non. On peut prévoir, dans le piston 2, un dispositif d'amortissement du movement de ce dernier et/ou un dispositif d'équilibrage dynamique de la machine. Le piston 2 pourrait encore comporter des éléments permettant à la machine de fonctionner comme un générateur d'électricité ou un générateur de fluide sous pression destiné à actionner tout dispositf mécanique.

## Revendications

1. Machine volumétrique, motrice et réceptrice, à mouvement alternatif, comprenant un cyclindre (1) et un piston libre à double effet (2) monté dans ce cylindre, caractérisée en ce que le cylindre (1) et le piston (2) sont agencés pour délimiter à chacune des exrémités dy cylindre, au moins trois chambres (3-3', 4-4' et 17-17') dont au moins une d'entre elles est séparée des autres, des moyens étant prévus pour l'aspiration et le refoulement alternatifs d'au moins un fluide récepteur dans quatre des chambres situées deux à deux de part et d'autre du piston (2), ainsi que des moyens de distribution pour l'admission et l'échappement alternatifs d'un fluide moteur dans les deus autres chambres situées de part et d'autre du piston (2), le fluide moteur étant distinct du fluide récepteur.

2. Machine volumétrique suivant la revendication 1, caractérisée en ce que le cylindre (1) est constitué par un élément tubulaire (9) obturé à chacune de ses extrémités par une culasse (10-10'), une pièce (11-11') coaxiale à l'élément tubulaire (9), étant fixée à chacune des culasses de manière à s'étendre à l'intérieur de l'élément tubulaire, le piston présentant, à chacune de ses extrémités, un évidement (12-12'), coaxial à l'élément tubulaire (9) et de section correspondante à celle de la pièce (11-11') avec laquelle il est destiné à coopérer pour former une des chambres (4-4'), les chambres (3-3') étant chacune délimitée par une des extrémités du piston 2, l'élément tubulaire (9), la culasse (10-10') et la pièce (11-11') correspondant à cette extrémité du piston, la pièce (11-11') présentant un évidement (15-15') coaxial à l'élément tubulaire (9), tandis que le piston (2) présente, dans son évidement (12-12') correspondant à la pièce, une saillie (16-16') coaxiale à l'élément tubulaire (9) et de section correspondante à celle de l'évidement (15-15') réalisé dans la pièce, ce dernier évidement et cette saillie (16-16') délimitant une troisième chambre (17-17') à l'extrémité considérée du cylindre.

3. Machine volumétrique suivant la revendication I, caractérisée en ce que le cylindre (1) est constitué par un élément tubulaire (9) obturé à chacune de ses extrémités par une culasse (10-10'), chacune de ces culasses étant profilée de manière à présenter un évidement (13-13') coaxial à l'élément tubulaire et s'étendent dans le prolongement de ce dernier, le piston (2) présentant, à chacune de ses extrémités, une saillie (14-14') coaxiale à l'élément tubulaire (9) et de section correspondante à celle de l'évidement de la culasse avec lequel elle est destinée à coopérer pour former une des chambres (4,4'), les chambres (3-3') étant chacune délimitée par une culasse (10-10'), l'élément tubulaire (9), le piston et la saillie (14-14') correspondant à cette culasse, l'évidement (13-13') réalisé dans la culasse (10-10') présentant une saillie (18-18') coaxiale à l'élément tubulaire (9), tandis que la saillie (14-14') du piston correspondante présente un évidement coaxial (19-19') à élément tubulaire et de section correspondante à celle de la saillie (18-18') réalisée dans l'évidement précité, cette dernière saillie (18-18') et l'évidement (19-19') réalisé dans la saillie (14-14') du piston délimitant la troisième chambre (17-17') à l'extrémité considérée du piston (2).

4. Machine volumétrique suivant l'une quelconque des revendications 1 à 3, caractérisée en ce que chacune des troisièmes chambres (17-17') est mise en communication avec la chambre correspondante (4-4').

5. Machine volumétrique suivant l'une quelconque des revendications 1 à 4, caractérisée en ce que les moyens de distribution du fluide moteur dans les chambres (3-3') comprennent deux orifices d'admission (25) et deux orifices d'échappement (29) agencés dans le cylindre (1) de telle sorte que les orifices d'échappement (29), prévus au voisinage des extrémités du cylindre, et les orifices d'admission (25), ménagés entre les orifices d'échappement, soient situés, deux à deux, à distances égales desdites extrémités, des tubulures (36) reliant les orifices d'admission (25) à une source de fluide moteur sous pression tandis que des tubulures (37) relient les orifices d'échappement (29) à la basse pression, des soupapes tarées (38) étant prévues dans ces dernières tubulures (37) pour autoriser le passage du fluide détendu des chambres vers la basse pression et pour interdire ce passage lorsque la pression régnant dans les chambres est supérieure à une basse pression déterminée, deux rainures périphériques (39) étant ménagées dans le piston (2) ainsi que des canalisations (40) mettant chacune de ces rainures (39) en communication avec la chambre correspondante (3-3') pour distribuer le fluide sous pression dans lesdites chambres, ces rainures (39) étant agencées de telle sorte qu'elles viennent alternativement en regard des orifices d'admission (25) avant la fin de course du piston (2) correspondante et lorsque l'orifice d'échappement (29) correspondant est fermé.

6. Machine volumétrique suivant l'une quelconque des revendications 1 à 5, caractérisée en ce qu'elle comprend, associés au piston, des moyens, agencés pour transformer en énergie électrique l'énergie communiquée au piston par le fluide moteur.

## Patentansprüche

1. Hin- und hergehende Verdrängermaschine mit einem Zylinder (1) und einem freien, doppelt wirkenden, im Zylinder angeordneten Kolben (2), dadurch gekennzeichnet, daß der Zylinder (1) und der Kolben (2) so ausgebildet sind, daß sie an jedem Zylinderende wenigstens drei Kammern (3, 3'; 4, 4', 17, 17') begrenzen, von denen wenigstens eine von den anderen getrennt ist, daß Mittel zum abwechselnden Ansaugen und Verdrängen wenigstens eines Empfängermediums in vier der Kammern vorgesehen sind, welche zwei und zwei auf der einen bzw. anderen Kolbenseite liegen, und daß Verteilermittel für abwechselnde Zu- und Abfuhr eines Antriebsmediums in die beiden anderen, auf den beiden Kolbenseiten gelegenen Kammern vorhanden sind, wobei das Antriebsmedium von dem Empfängermedium verschieden ist.

2. Verdrängermaschine nach Anspruch 1, dadurch gekennzeichnet, daß der Zylinder (1) aus einem rohrförmigen Element (9) gebildet ist, welches an jedem Ende durch ein Joch (10, 10') verschlossen ist, wobei ein zu dem rohrförmigen Element (9) koaxiales Stück (11, 11') derart an jedem der Joche befestigt ist, daß es sich in das Innere des rohrförmigen Elements hinein erstreckt, daß der Kolben an jedem seiner Enden eine Aussparung (12,12') aufweist, die koaxial mit dem rohrförmigen Element (9) verläuft und einen Querschnitt aufweist, der demjenigen des Stükkes (11, 11') entspricht, mit welchem es zur Zusammenarbeit bestimmt ist, um eine der Kammern (4, 4') zu bilden, daß die Kammern (3, 3') jeweils durch eines der Enden des Kolbens (2), das rohrförmige Element (9), das Joch (10, 10') und das Stück (11, 11') begrenzt sind, welches diesem Ende des Kolbens entspricht, daß das Stück (11, 11') eine Ausparung (15, 15') hat, die koaxial zum rohrförmigen Element (9) verläuft, während der Kolben (2) in seiner dem Stück entsprechenden Aussparung (12, 12') einen zum rohrförmigen Element (9) koaxialen Vorsprung (16, 16') aufweist, dessen Querschnitt demjenigen der Aussparung (15, 15') im Stück entspricht, und daß die letztere Aussparung und der Vorsprung (16, 16') eine dritte Kammer (17, 17') am betreffenden Ende des Zylinders begrenzen.

3. Verdrängermaschine nach Anspruch 1, dadurch gekennzeichnet, daß der Zylinder (1) von einem rohrförmigen Element (9) gebildet ist, welches an jedem seiner Enden durch ein Joch (10, 10') verschlossen ist, wobei jedes Joch derart profiliert ist, daß es eine mit dem rohrförmigen Element koaxiale Aussparung (13, 13') darbietet, die sich in die Verlängerung des rohrförmigen Elementes hinein erstreckt, daß der Kolben (2) an jedem seiner Enden einen zum rohrförmigen Element koaxialen Vorsprung (14, 14') aufweist, dessen Querschnitt demjenigen der Aussparung des Joches, mit dem er zusammenarbeitet, entspricht und somit eine der Kammern (4,4') bildet, daß die Kammern (3, 3') jeweils durch ein Joch (10,10'), das rohrförmige Element (9), den Kolben und den Vorsprung (14, 14'), der diesem Joch entspricht, begrenzt sind, daß die Aussparung (13, 13') in dem Joch (10, 10') einen zum rohrförmigen Element (9) koaxialen Vorsprung (18, 18') darbietet, während der entsprechende Vorsprung (14, 14') des Kolbens eine zum rohrförmigen Element koaxiale Aussparung (19, 19') aufweist, deren Querschnitt demjenigen des Vorsprungs (18, 18') in der vorerwähnten Aussparung entspricht, und daß der letztere Vorsprung (18, 18') und die Aussparung (19, 19') im Vorsprung (14, 14') des Kolbens die dritte Kammer (17, 17') am betreffenden Ende des Kolbens (2) begrenzen.

4. Verdrängermaschine nach einem der Ansprüche 1 bis 3, dadurch gekennzeichnet, daß jede der drei Kammern (17, 17') mit der entsprechenden Kammer (4, 4') kommuniziert.

5. Verdrägermaschine nach einem der Ansprüche 1 bis 4, dadurch gekennzeichnet, daß die Verteilermittel des Antriebsmediums in den Kammern (3, 3') zwei Zuführöffnungen (25) und zwei Austrittsöffnungen (29) umfassen, welche im Zylinder (1) derart ausgebildet sind, daß die Austrittsöffnungen (29), die in der Nähe der Zylinderenden vorgesehen sind, und die Eintrittsöffunungen (25), welche zwischen den Austrittsöffnungen ausgespart sind, zwei und zwei in gleichen Entfernungen von den genannten Enden liegen, daß Rohrstutzen (36) die Eintrittsöffnungen (25) mit einer Quelle für ein unter Druck stehendes Antriebsmedium verbinden, während Rohrestutzen (37) die Austrittsöffnungen (29) mit dem niederen Druck verbinden, daß austarierte Ventile (38) in den letzteren Rohrstutzen (37) vorgesehen sind, um den Durchgang des entspannten Mediums aus den Kammern zum niederen Druck hin zu ermöglichen und diesen Durchgang zu verhindern, wenn der in den Kammern herrschende Druck höher als ein bestimmter tiefer Druck ist, daß zwei Umfangsnuten (39) im Kolben (2) ausgespart sind, daß Leitungen (40) jede dieser Nuten (39) mit der entsprechenden Kammer (3, 3') in Verbindung setzen, um das Medium unter Druck in diesen Kammern zu verteilen, und daß diese Nuten (39) so ausgebildet sind, daß sie abwechselnd in Gegenüberstellung mit den Eintrittsöffnungen (25) gelangen, und zwar vor dem Ende des entsprechenden Kolbenhubs und wenn die entsprechende Austrittsöffung (29) geschlossen ist.

6. Verdrängermaschine nach einem der Ansprüche 1 bis 5, dadurch gekennzeichnet, daß sie dem Kolben zugeordnet Mittel umfaßt, die so ausgebildet sind, daß sie die dem Kolben durch das Antriebsmedium mitgeteilte Energie in elektrische Energie transformieren.

## Claims

1. Alternating-motion, driving and driven volumetric machine, comprising a cylinder (1) and a free double-action piston (2) mounted therein, characterized in that the cylinder (1) and the piston (2) are so arranged as to bound at each one of the cylinder ends, at least three chambers (3-3', 4-4' and 17-17') the one of which at least is separated from the other chambers, means being provided for alternately sucking and discharging at least one receiving fluid into four of those chambers located two-by-two on either side of the piston (2), as well as timing means for alternately feeding and exhausting a motive fluid into the two other chambers located on either side of te piston (2), the motive fluid being separate from the receiving fluid.

2. Volumetric machine as defined in claim 1, characterized in that the cylinder (1) is comprised of a tube-like element (9) closed at each end thereof by a head (10-10'), a part (11-11') co- axial with the tube-like element (9), being so fastened to each cylinder head as to extend inside the tube-like element, the piston having at each end thereof, a recess (12-12'), co-axial with the tube-like element (9) and with a cross-section corresponding to the cross-section of the part (11-11') it will be cooperating with to form one of said chambers (4-4'), the chambers (3-3') each being bounded by the one end of piston (2), the tube-like element (9), the head (10-10') and the part (11-11') corresponding to said piston end, the part (11-11') having a recess (15-15') co- axial with the tube-like element (9), while the piston (2) has in the recess thereof (12-12') corresponding to the part, a projection (16-16') co-axial with the tube-like element (9) and with a cross-section corresponding to the cross-section of that recess (15-15') provided in the part, said latter recess and said projection (16-16') bounding a third chamber (17-17') at the cylinder end under consideration.

3. Volumetric machine as defined in claim 1, characterized in that the cylinder (1) is comprised of a tube-like element (9) closed at each end thereof by a head (10-10'), each said heads being so shaped as to have a recess (13-13') co-axial with the tube-like element and extending in the extension thereof, the piston (2) having at each end thereof, a projection (14--.;14') co-axial with the tube-like element (9) and with a cross-section corresponding to the cross-section of the head recess it will be cooperating with to form one of said chambers (4, 4'), the chambers (3-3') each being bounded by a head (10-10'), the tube-like element (9), the piston and the projection (14-14') corresponding to said cylinder head, the recess (13-13') provided in the head (10-10') having a projection (18-18') co-axial with the tube-like element (9), while the corresponding piston projection (14-14') has a recess (19-19') co-axial with the tube-like element and with a cross-section corresponding to the cross-section of the projection (18-18') provided in said recess, said latter projection (18-18') and the recess (19-19') provided in the piston projection (14-14') bounding the third chamber (17-17') at the end under consideration of the piston (2).

4. Volumetric machine as defined in any one of claims 1 to 3, characterized in that each one of the third chambers (17-17') communicates with the corresponding chamber (4-4').

5. Volumetric machine as defined in any one of claims 1 to 4, characterized in that the timing means for feeding the motive fluid to the chambers (3-3') comprise two inlet openings (25) and two outlet openings (29) so arranged in the cylinder (1) as to have the outlet openings (29) provided adjacent the cylinder ends, and the inlet openings (25) provided between the outlet openings, lying two-by-two at equal spacings from said ends, tubes (36) connecting the inlet openings (25) to a pressurized motive fluid source, while tubes (37) connect the outlet openings (29) to the low pressure, calibrated valves (38) being provided in said latter tubes (37) to let the expanded fluid flow from the chambers to the low pressure, and to prevent such flow when the pressure prevailing inside the chambers is higher than a predetermined low pressure, two circumferential grooves (39) being provided in the piston (2) as well as ducts (40) connecting each said grooves (39) with the corresponding chamber (3-3') to feed the pressurized fluid to said chambers, said grooves (39) being so arranged as to come alternately level with inlet openings (25) before the corresponding stroke end of the piston (2), and when the corresponding outlet opening (29) is closed.

6. Volumetric machine as defined in any one of claims 1 to 5, characterized in that it comprises in association with the piston, means designed to convert into electric power, that energy imparted to the piston by the motive fluid.
